# EUROPÄISCHE PATENTSCHRIFT

(11) **EP 0 649 688 B1**
(45) Veröffentlichungstag und Bekanntmachung des Hinweises auf die Patenterteilung: **25.02.1998**
(21) Anmeldenummer: 94114929.6
(22) Anmeldetag: 22.09.1994
(51) Int. Cl.: B21D 7/024

(54) **Doppelkopf-Rohrbiegemaschine**
Dual head tube bender
Machine à cintrer des tubes à deux têtes

(30) Priorität: 21.10.1993 DE 4335901
(43) Veröffentlichungstag der Anmeldung: 26.04.1995
(73) Patentinhaber: Schwarze, Rigobert, Dipl.-Ing., D-51109 Köln (DE)
(72) Erfinder: Schwarze, Rigobert, Dipl.-Ing., D-51109 Köln (DE)
(74) Vertreter: Selting, Günther, Dipl.-Ing.

(56) Entgegenhaltungen:
- US-A- 2 488 896
- US-A- 4 843 859

## Beschreibung

Die Erfindung betrifft eine Doppelkopf-Rohrbiegemaschine, nämlich eine Rohrbiegemaschine mit Zwei an einem Maschinengestell angebrachten Biegeköpfen, nach dem Oberbegriff des Patentanspruchs 1.

Die üblichen Rohrbiegemaschinen weisen an einem Maschinengestell einen Biegekopf mit einer drehbaren Biegeschablone und einer das Rohr gegen die Biegeschablone drückenden Spannbacke auf, die an einem Schwenkarm angebracht ist. Durch Verschwenken des Schwenkarms und gleichzeitiges Drehen der Biegeschablone wird der zu biegende Rohrabschnitt um die Biegeschablone herumgezogen.

Bekannt sind ferner Doppelkopf-Rohrbiegemaschinen, die zwei Biegeköpfe aufweisen. Das zu biegende Rohr wird an die Biegeschablonen beider Biegeköpfe angelegt und die Schwenkarme mit den zugehörigen Spannbacken werden gleichzeitig verschwenkt, um die äußeren Rohrabschnitte zu biegen. Mit derartigen Doppelkopf-Rohrbiegemaschinen können nur gerade Rohre gebogen werden, nicht aber Rohre, die bereits vorgebogen sind.

Bei Rohrbiegemaschinen ergibt sich häufig das Problem, daß an Rohren dreidimensional mehrere Bögen in unterschiedlichen Raumebenen gebogen werden müssen. Nach dem Biegen der ersten Bögen muß dann häufig die Rohrbiegemaschine umgerüstet werden oder das Werkstück muß auf eine zweite Rohrbiegemaschine umgesetzt werden. Beide Vorgänge erfordern einen erheblichen Aufwand an Maschinenzeit und ggf. an Personal.

Der Erfindung liegt die Aufgabe zugrunde, eine Doppelkopf-Rohrbiegemaschine zu schaffen, die imstande ist, komplexe Biegevorgänge ohne Umrüstung auf derselben Maschine durchzuführen.

Eine Doppelkopf-Rohrbiegemaschine, von der der Oberbegriff des Patentanspruchs 1 ausgeht, ist bekannt aus US-A-4 843 859. Bei dieser Rohrbiegemaschine sind zwei Biegeköpfe an einem gemeinsamen Tragteil angebracht, das an dem Maschinenbett in horizontaler Richtung quer zur Längsachse des Maschinenbetts verfahrbar ist. Auf dem Maschinenbett ist ein Schlitten angebracht, der in Längsrichtung des Maschinenbetts verfahrbar ist und eine Rohrhaltevorrichtung trägt. Hierbei wird jeweils das Tragteil derart bewegt, daß einer der Biegeköpfe in die Arbeitsposition gelangt, während der andere Biegekopf sich abseits von der Arbeitsposition in einer Warteposition befindet, in der er so lange verharren muß, bis die Bearbeitung durch den anderen Biegekopf beendet ist.

Der Erfindung liegt die Aufgabe zugrunde, eine Doppelkopf-Rohrbiegemaschine zu schaffen, die eine größere Flexibilität bezüglich der Bewegbarkeit der beiden Biegeköpfe hat.

Die Lösung dieser Aufgabe erfolgt erfindungsgemäß mit den im Patentanspruch 1 angegebenen Merkmalen.

Bei der erfindungsgemäßen Doppelkopf-Rohrbiegemaschine stehen zwei Biegeköpfe zu derselben Richtung von dem Maschinengestell ab. Diese Richtung wird als Längsrichtung bezeichnet. Ein zu biegendes Rohr, das in eine Rohrhaltevorrichtung eingespannt ist, wird einem der Biegeköpfe zugeführt, um von diesem gebogen zu werden. Nach Beendigung dieses ersten Biegevorganges wird das Rohr von dem ersten Biegekopf freigegeben und die Rohrhaltevorrichtung wird mit dem Querschlitten in Querrichtung verfahren, um das vorgebogene Rohr an den zweiten Biegekopf anzusetzen, der den nachfolgenden Biegevorgang ausführt. Dadurch, daß eine einzige Rohrhaltevorrichtung beide Biegeköpfe bedient, ist für einen komplexen Biegevorgang ein nur einmaliges Einspannen des Rohres erforderlich.

Wenn das Rohr von dem zweiten Biegekopf bearbeitet wird, kann es bereits aus der Rohrhaltevorrichtung freigegeben werden, weil die am zweiten Biegekopf vorgesehene Gleitschiene das Rohr festhält und dessen ursprüngliche Ausrichtung beibehält. Die Rohrhaltevorrichtung kann daher während des zweiten Biegevorganges in eine Übernahmeposition gefahren werden, in der sie das nächste Rohr aufnimmt.

Ein besonderer Vorteil besteht darin, daß die erfindungsgemäße Rohrbiegemaschine auch zum Dornbiegen benutzt werden kann, wobei in das Rohrinnere ein Dorn hineingeschoben wird, der den nicht zu biegenden Rohrabschnitt verstärkt. Ferner können an den Biegeköpfen Faltenglätter benutzt werden.

Damit die Biegeköpfe das Bewegen des vorgebogenen Rohres zum zweiten Biegekopf nach dem Entlassen aus dem ersten Biegekopf nicht behindern, sind die Biegeköpfe an dem Maschinengestell verfahrbar, beispielsweise in Längsrichtung und/oder in Querrichtung und/oder in Höhenrichtung.

Sämtliche Bewegungsvorgänge, die von Komponenten der Rohrbiegemaschine ausgeführt werden, sind zweckmäßigerweise von einer elektronischen Steuereinheit gesteuert, so daß für die Rohrbearbeitung keine manuellen Eingriffe erforderlich sind. Die Rohrbearbeitung erfolgt über beide Biegevorgänge hinweg vollautomatisch vom Einspannen des ungebogenen Rohres bis zum Freigeben des fertigen Rohres.

Im folgenden wird unter Bezugnahme auf die Zeichnungen ein Ausführungsbeispiel der Erfindung näher erläutert.

Es zeigen:
- Fig. 1: eine schematische Draufsicht der Doppelkopf-Rohrbiegemaschine und
- Fig. 2: ein Beispiel eines gebogenen Rohres.

Die Doppelkopf-Rohrbiegemaschine weist als Maschinenbett ein Maschinengestell 10 auf, das sämtliche Komponenten trägt. Von einer Stirnwand des Maschinengestells 10 stehen zwei Biegeköpfe 11 und 12 ab. Jeder dieser Köpfe weist ein Tragteil 13 auf, das an seiner Oberseite eine drehbare Biegeschablone 14 trägt, die an ihrem Umfang mindestens eine Biegerille aufweist, in die die eine Hälfte des Umfanges des zu biegenden Rohres eingesetzt wird. An dem Tragteil 13 ist ferner ein Schwenkarm 15 vorgesehen, der um die vertikale Drehachse der Biegeschablone 14 herum schwenkbar ist und eine Spannbacke 16 trägt, die das Rohr 17 gegen den Umfang der Biegeschablone 14 drückt. Die Spannbacke 16 weist ebenfalls eine Rille auf, die einen Teil des Rohrumfangs umgreift. Die Spannbacke 16 wird von einer Andrückvorrichtung 18 gegen die Biegeschablone 14 gedrückt.

Der ungebogene Rohrabschnitt wird von einer Gleitschiene 19 abgestützt, die an einem vom Tragteil 13 abstehenden Tragarm 20 vorgesehen ist und von einer Andrückvorrichtung 21 seitlich gegen das Rohr gedrückt werden kann.

Jeder Biegekopf 11,12 ist entlang einer vertikalen Führung 23 am Maschinengestell 10 in der Höhe verfahrbar. Für den Antrieb dieser Vertikalbewegung dient eine Spindel 22.

Ferner können die Biegeköpfe auch in Längsrichtung bewegbar sein, wobei ihr Abstand vom Maschinengestell 10 sich verändert. Auch eine Verfahrbarkeit der Biegeköpfe 11,12 in Querrichtung, also parallel zu der Seite des Maschinengestells, an der sie befestigt sind, ist möglich.

In Fig. 1 sind die beiden Biegeköpfe 11,12 in der jeweiligen Rohraufnahmeposition dargestellt, wobei die Schwenkarme 15 gegeneinander gerichtet sind. Die Biegeköpfe sind also zueinander spiegelbildlich ausgebildet. Alternativ besteht auch die Möglichkeit, beide Biegeköpfe einander gleich zu machen.

Da die Radien der Biegeschablonen 14 die Rohrkrümmung bestimmen und da die Biegerillen an den Rohrdurchmesser angepaßt sind, können die Biegeschablonen 14 leicht ausgewechselt werden, ebenso wie die spannbacken 16.

Auf dem Maschinengestell 10 ist die Rohrhaltevorrichtung 25 auf einem Kreuzschlitten 26 vorgesehen. Der Kreuzschlitten 26 besteht aus einem Querschlitten 27, der in Querrichtung des Maschinengestells 10 entlang Führungsschienen 28 verfahrbar ist, und einem Längsschlitten 29, der auf dem Querschlitten entlang Führungsschienen 30 verfahrbar ist. Vorzugsweise ist der Querschlitten 27 oder der Längsschlitten 29 außerdem in der Höhe verfahrbar. Der Längsschlitten 29 trägt die Rohrhaltevorrichtung 25, in die das ungebogene Rohr 17 eingespannt wird und die um die Längsachse des Rohres drehbar ist.

Als Längsrichtung ist die Achsrichtung der Rohrhaltevorrichtung 25 bezeichnet und als Querrichtung die hierzu rechtwinklig verlaufende Richtung.

An dem Kreuzschlitten 26 ist ein Dornrückzugszylinder 31 vorgesehen, der einen Dorn 32 trägt, welcher durch die Rohrhaltevorrichtung 25 hindurchgeht und den nicht zu biegenden Teil des Rohres von innen her abstützt.

Beim Betrieb der Rohrbiegemaschine wird der Längsschlitten 29 in die rückwärtige Endposition gefahren. Dann wird das Rohr in die Rohrhaltevorrichtung 25 eingespannt. Das Rohr 17 wird durch Bewegen des Längsschlittens 29 und des Querschlittens 27 seitlich an die Biegeschablone 14 des Biegekopfes 12 angelegt, während die Spannbacke 26 und die Gleitschiene 19 sich in der Rückzugsposition befinden. Danach werden die Spannbacke 16 und die Gleitschiene 19 an das Rohr 17 herangeschoben, so daß das Rohr zwischen Biegeschablone 14 und Spannbacke 16 geklemmt wird. Dann werden der Schwenkarm 15 und die Biegeschablone 14 um den Biegewinkel herumgeschwenkt, so daß das Rohr 17 gebogen wird. Da das Rohr hierbei nachgezogen wird, wird der Längsschlitten 19 in Längsrichtung vorgeschoben. Dann werden die Spannbacke 16 und die Gleitschiene 19 vom Rohr abgezogen und beide Biegeköpfe 11 und 12 werden abgesenkt. Der Kreuzschlitten 26 wird in Querrichtung verfahren, um das vorgebogene Rohr an dem Biegekopf 11 zu positionieren. Der Längsschlitten 29 wird vorgefahren, um den nun zu biegenden Rohrabschnitt in die Biegeposition zu bringen. Dann wird der Biegekopf 11 hochgefahren und das Rohr wird zwischen Biegeschablone 14 und Spannbacke 16 des Biegekopfes 11 eingespannt. Danach erfolgt der Biegevorgang an dem Biegekopf 11 durch gleichzeitiges Drehen der Biegeschablone 14 und Verschwenken des Schwenkarms 15.

Während des zweiten Biegevorganges hält die Gleitschiene 19 des Biegekopfes 11 das Rohr fest, so daß das Rohr von der Rohrhaltevorrichtung 25 bereits freigegeben werden kann und der Kreuzschlitten 26 in die Ausgangsposition zurückfährt, um ein neues ungebogenes Rohr aufzunehmen.

Fig. 2 zeigt ein gebogenes Rohr, das mit der Doppelkopf-Rohrbiegemaschine nach Fig. 1 hergestellt werden kann. Dieses Rohr weist mehrere Biegungen in unterschiedlichen Raumebenen auf, wobei die einzelnen Rohrbiegungen unterschiedliche Krümmungsradien haben. Die Raumebene, in der die Biegung erfolgt, wird durch Drehen der Rohrhaltevorrichtung 25 um ihre Längsachse herum eingestellt.

## Patentansprüche

1. Doppelkopf-Rohrbiegemaschine mit einem Maschinengestell (10), das zwei auslegerartige Biegeköpfe (11,12) trägt, von denen jeder eine drehbare Biegeschablone (14) und einen Schwenkarm (15) mit einer mit der Biegeschablone (14) zusammenwirkenden Spannbacke (16) aufweist, und einer auf dem Maschinengestell (10) angeordneten einzigen Rohrhaltevorrichtung (25), deren Längsachse quer durch diejenige Ebene hindurchgeht, in der die Achsen der Biegeschablonen (14) liegen,
**dadurch gekennzeichnet,**
daß die Rohrhaltevorrichtung (25) auf einem quer zu der Längsachse verfahrbaren Querschlitten (27) angeordnet ist und daß jeder Biegekopf (11,12) eine eigene Gleitschiene (19) als Widerlager für den nicht zu biegenden Rohrabschnitt aufweist, wobei das Rohr (17) jeweils in seiner ursprünglichen Ausrichtung durch die jeweilige Gleitschiene (19) beaufschlagbar ist und festgehalten werden kann.

2. Doppelkopf-Rohrbiegemaschine nach Anspruch 1, dadurch gekennzeichnet, daß jeder Biegekopf (11,12) an dem Maschinengestell (10) gesteuert in der Höhe verfahrbar ist.

3. Doppelkopf-Rohrbiegemaschine nach Anspruch 1 oder 2, dadurch gekennzeichnet, daß die Biegeköpfe (11,12) in Längsrichtung gesteuert verfahrbar sind.

4. Doppelkopf-Rohrbiegemaschine nach einem der Ansprüche 1 bis 3, dadurch gekennzeichnet, daß die Biegeköpfe (11,12) in Querrichtung gesteuert verfahrbar sind.

5. Doppelkopf-Rohrbiegemaschine nach einem der Ansprüche 1 bis 4, dadurch gekennzeichnet, daß die Rohrhaltevorrichtung (25) auf einem Längsschlitten (29) montiert ist, der auf dem Querschlitten (27) in Längsrichtung verfahrbar ist.

6. Doppelkopf-Rohrbiegemaschine nach einem der Ansprüche 1 bis 5, dadurch gekennzeichnet, daß der Querschlitten (27) oder der Längsschlitten (29) in der Höhe verfahrbar ist.

7. Doppelkopf-Rohrbiegemaschine nach einem der Ansprüche 1 bis 6, dadurch gekennzeichnet, daß die Schwenkarme (15) der Biegeköpfe (11,12) in den Rohraufnahmepositionen einander zugewandt und gegenläufig zueinander schwenkbar sind.

## Claims

1. A dual-head pipe bending machine comprising a machine frame (10) supporting two cantilever-like bending heads (11,12) each of which comprises a rotatable bending template (14) and a pivot arm (15) with a clamping jaw (16) cooperating with the bending template (14), and comprising a single pipe holding device (25) arranged on the machine frame (10), the longitudinal axis of the pipe holding device (25) transversely passing that plane in which the axes of the bending templates (14) are located,
**characterized in**
that the pipe holding device (25) is supported on a transverse slide (27) being transversely displaceable relative to the longitudinal axis, and that each bending head (11, 12) comprises a slide rail (19) of its own as abutment for the pipe section not to be bent, wherein the pipe (17) in its respective original orientation can be acted on and held in position by the respective slide rail (19).

2. The dual-head pipe bending machine according to claim 1, characterized in that each bending head (11,12) is vertically displaceable on the machine frame (10) in a controlled manner.

3. The dual-head pipe bending machine according to claim 1 or 2, characterized in that the bending heads (11,12) are displaceable in a longitudinal direction in a controlled manner.

4. The dual-head pipe bending machine according to any one of claims 1 to 3, characterized in that the bending heads (11,12) are displaceable in a transverse direction in a controlled manner.

5. The dual-head pipe bending machine according to any one of claims 1 to 4, characterized in that the pipe holding device (25) is mounted on a longitudinal slide (29) being displaceable in a longitudinal direction on the transverse slide (27).

6. The dual-head pipe bending machine according to any one of claims 1 to 5, characterized in that the transverse slide (27) or the longitudinal slide (29) is displaceable in a vertical direction.

7. The dual-head pipe bending machine according to any one of claims 1 to 6, characterized in that the pivot arms (15) of the bending heads (11,12) face each other in the pipe receiving positions and are pivotable in opposite senses of rotation.

## Revendications

1. Machine à deux têtes destinée au cintrage de tubes, comportant un bâti de machine (10) qui porte deux têtes de cintrage (11, 12) du type en porte-à-faux, chacune d'elles présentant un gabarit de cintrage (14) rotatif et un bras pivotant (15) comportant un mors de serrage (16) coopérant avec le gabarit de cintrage (14), et un dispositif de retenue de tube (25), placé sur le bâti de machine (10) et dont l'axe longitudinal s'étend transversalement par rapport au plan dans lequel sont situés les axes des gabarits de cintrage (14),
caractérisé en ce que
le dispositif de retenue de tube (25) est placé sur un chariot transversal (27) propre à être déplacé transversalement par rapport à l'axe longitudinal, et en ce que chaque tête de cintrage (11, 12) présente une glissière (19), qui lui est propre et qui sert de contre-appui pour la partie du tube non destinée au cintrage, le tube (17) étant, chaque fois, reçu, avec son alignement d'origine, dans la glissière (19) correspondante et pouvant y être maintenu.

2. Machine à deux têtes destinée au cintrage de tubes selon la revendication 1, caractérisée en ce que chaque tête de cintrage (11, 12) est commandée de manière à pouvoir être déplacée en hauteur sur le bâti de machine (10).

3. Machine à deux têtes destinée au cintrage de tubes selon la revendication 1 ou 2, caractérisée en ce que les têtes de cintrage (11, 12) sont commandées de manière à pouvoir être déplacées dans le sens longitudinal.

4. Machine à deux têtes destinée au cintrage de tubes selon l'une des revendications 1 à 3, caractérisée en ce que les têtes de cintrage (11, 12) sont commandées de manière à pouvoir être déplacées dans le sens transversal.

5. Machine à deux têtes destinée au cintrage de tubes selon l'une des revendications 1 à 4, caractérisée en ce que le dispositif de retenue de tube (25) est monté sur un chariot longitudinal (29), qui peut être déplacé dans le sens longitudinal sur le chariot transversal (27).

6. Machine à deux têtes destinée au cintrage de tubes selon l'une des revendications 1 à 5, caractérisée en ce que le chariot transversal (27) ou le chariot longitudinal (29) peut être déplacé en hauteur.

7. Machine à deux têtes destinée au cintrage de tubes selon l'une des revendications 1 à 6, caractérisée en ce que les bras pivotants (15) des têtes de cintrage (11, 12) sont dirigés l'un vers l'autre, dans la position de réception du tube et sont susceptibles de pivoter en sens contraire l'un de l'autre.
